# EUROPÄISCHE PATENTSCHRIFT

(11) **EP 0 317 919 B1**
(45) Veröffentlichungstag und Bekanntmachung des Hinweises auf die Patenterteilung: **18.03.1992**
(21) Anmeldenummer: 88119253.8
(22) Anmeldetag: 19.11.1988
(51) Int. Cl.: E02D 29/14

(54) **Verriegelungsvorrichtung für Abdeckungen von Schächten und andern Bodenöffnungen**
Locking device for manhole covers or other ground openings
Dispositif de verrouillage pour couvercles de regards ou autres ouvertures de sol

(30) Priorität: 26.11.1987 CH 4600/87
(43) Veröffentlichungstag der Anmeldung: 31.05.1989
(73) Patentinhaber: VON ROLL AG, 4563 Gerlafingen (CH)
(72) Erfinder: Spiess, Hansruedi, CH-2800 Delémont (CH); Galvanetto, François, CH-2942 Alle (CH)
(74) Vertreter: EGLI-EUROPEAN PATENT ATTORNEYS

(56) Entgegenhaltungen:
- FR-A- 2 554 474
- US-A- 1 721 831

## Beschreibung

Die Erfindung betrifft eine Abdeckung eines Schachtes oder einer Bodenöffnung gemäß dem Oberbegriff des Anspruchs 1 (siehe z.B. FR-A-2 554 474).

Die Erfindung betrifft Abdeckungen unterschiedlicher Form und Ausdehnung, wie sie für im Boden verlegte Schächte und andere Oeffnungen in Böden verwendet werden. Unter letzteren werden vor allem Böden verstanden, mit denen Räume in Gebäuden und im Freien überdeckt sind und die Oeffnungen benötigen und als Ein-und Ausstieg dienen, oder um Waren aus den überdeckten Räumen herauszunehmen oder in diese einzubringen. Je nach der Art der Verwendung solcher Abdeckungen ist es erwünscht, dass die diese Oeffnungen abdeckenden Deckel oder Roste gesichert sind, d.h. nicht oder nur mit erheblichem Kraftaufwand abgehoben und entfernt werden können.

Hier setzt die Erfindung ein, der die Aufgabe zugrunde liegt, eine Abdeckung eines Schachtes oder einer Bodenöffnung so auszugestalten, dass sie mit verhältnismässig geringem Arbeitsaufwand hergestellt werden können sowie leicht zu montieren und demontieren sind, aber trotzdem eine sichere und zuverlässige Sicherung der Deckel oder Roste in ihren Rahmen abbilden.

Diese Aufgabe wird durch die Merkmale im Kennzeichen des Anspruchs 1 gelöst.

Die Erfindung ist in der Zeichnung in mehreren Ausführungsformen dargestellt und nachfolgend beschrieben. Es zeigen:
- Fig. 1: Eine Seitenansicht einer ersten Ausführungsform der Verriegelungsvorrichtung,
- Fig. 2: eine Draufsicht der Verriegelungsvorrichtung nach Fig. 1,
- Fig. 3: einen Vertikalschnitt einer in einem Deckel einer Schachtabdeckung eingebauten ersten Verriegelungsvorrichtung,
- Fig. 4: eine Draufsicht der Verriegelungsvorrichtung nach Fig. 3,
- Fig. 5: einen Vertikalschnitt ähnlich demjenigen nach Fig. 3 einer im Deckel einer Schachtabdeckung eingebauten, der ersten Ausführungsform ähnlichen Ausführungsform einer Verriegelungsvorrichtung,
- Fig. 6: einen Schnitt längs der Linie VI-VI in Fig. 5
- Fig. 7: eine zweite Ausführungsform einer Verriegelungsvorrichtung mit einem einzigen Arm,
- Fig. 8: eine Draufsicht der zweiten Verriegelungsvorrichtung nach Fig. 7,
- Fig. 9: einen Schnitt längs der Linie IX-IX in Fig. 8 mit verschiedenen Querschnittsprofilen des Arms,
- Fig. 10: einen Vertikalschnitt einer Schachtabdeckung mit einer eingebauten zweiten Verriegelungsvorrichtung nach Fig. 7 und 8,
- Fig. 11: eine Draufsicht der Schachtabdeckung nach Fig. 10,
- Fig. 12: einen Vertikalschnitt einer Schachtabdeckung mit einer eingebauten zweiten Verriegelungsvorrichtung nach Fig. 7 und 8, jedoch mit einem von Fig. 10 unterschiedlichen Einbaukanal für die Verriegelungsvorrichtung,
- Fig. 13: einen Vertikalschnitt einer Schachtabdeckung mit einer eingebauten, dritten Verriegelungsvorrichtung,
- Fig. 14: einen Schnitt längs der Linie XIV-XIV in Fig. 13,
- Fig. 15: eine Draufsicht der Schachtabdeckung nach Fig. 13,
- Fig. 16: einen Schnitt gleich demjenigen nach Fig. 14 mit einer eingebauten vierten Verriegelungsvorrichtung, jedoch mit von Fig. 13 unterschiedlichen Kanälen für die Aufnahme der Arme der dritten Verriegelungsvorrichtung,
- Fig. 17: eine Seitenansicht einer vierten Ausführungsform der Verriegelungsvorrichtung,
- Fig. 18: eine Draufsicht der Verriegelungsvorrichtung nach Fig. 17,
- Fig. 19: einen Vertikalschnitt einer Schachtabdeckung mit einer eingebauten vierten Verriegelungsvorrichtung,
- Fig. 20: einen Schnitt längs der Linie XX-XX in Fig. 19,
- Fig. 21: einen Schnitt längs der Linie XXI-XXI in Fig. 19, in welcher die vierte Verriegelungsvorrichtung mit einem längeren Arm ausgeführt ist als in Fig. 20,

Die in Fig. 1 und 2 dargestellte Verriegelungsvorrichtung 1 weist einen Haltekopf 2 auf, an welchem zwei Arme 3, 4 abragen. Die Arme 3, 4 weisen eine kreisförmig gebogene Form auf. In ihrer Lage zueinander verlaufen die beiden Arme 3, 4 nicht parallel, sondern auseinander gerichtet. An ihrem freien Ende weisen die Arme 3, 4 an den voneinander weggerichteten Flächen der Arme 3, 4 eine vorspringende Fläche 5 auf, deren Funktion noch erläutert wird.

Der Haltekopf 2 ist im wesentlichen quaderförmig, kann aber auch mit einer anderen Form ausgebildet und weist in der Mitte eine Oeffnung 6 beliebiger Form auf, welche zum Einsetzen eines Werkzeuges dient, wenn die Verriegelungsvorrichtung 1 geöffnet werden soll.

In Fig. 3 und 4 ist der Einbau der Verriegelungsvorrichtung nach Fig. 1 in eine Abdeckung 7 eines Schachtes oder einer anderen Oeffnung dargestellt. Die Abdeckung weist einen Rahmen 8 mit einem Innenflansch 9 auf, auf dem ein Deckel 10 abgestützt ist. Anstelle des Deckels 10 kann auch ein Rost mit der gleichen Umfangsform verwendet werden.

Im Deckel 10 ist ein Durchgang 12 vorgesehen, der auf der Deckeloberseite 11 eine erweiterte Ausnehmung 13 aufweist, welcher der Aufnahme des Haltekopfes 2 dient.

Unterhalb der Ausnehmung 13 schliesst ein sich erweiternder Kanal 14 an, in dessen Seitenwänden 15 eine gebogene, kanalförmige Vertiefung 16 ausgespart ist. Die Vertiefungen 16 erstrecken sich parallel zu einander.

In die Vertiefungen 16 werden die Arme 3, 4 eingeführt, die wegen ihrer auseinandergehenden Richtung zusammengedrückt werden müssen. Diese Zusammendrückung ist im Bereich der vorspringenden Fläche 5 am grössten, da dort die Distanz zwischen den beiden Armen 3, 4 am grössten ist und nimmt ab, je weiter die Arme 3, 4 die Vertiefungen 16 eingeführt werden. In der Endlage, siehe Fig. 3, ragen die Enden der Arme 3, 4 unter den Innenflansch 9. Die vorspringende Fläche 5 befindet sich unterhalb des Deckels 10 und dient als Rückhalterung, damit beim Entfernen des Deckels die Verriegelungsvorrichtung 1 nicht aus dem Durchgang 12 fallen kann. Auf der Unterseite des Deckels 10 ist ein Kragen 17 angeformt, der im Bereich der beiden Arme 3, 4 unterbrochen ist, so dass der Durchgang der Arme 3, 4 nicht behindert wird. Der Kragen 17 verhindert, dass beim Entfernen des Deckels 10 die Arme 3, 4 beschädigt werden können.

Wesentlich ist, dass für die Befestigung der Verriegelungsvorrichtung 1 keine aufwendige Verschraubung oder andere Befestigung verwendet wird. Einerseits wird die Verriegelungsvorrichtung 1 durch Zusammendrücken der Arme 3, 4 mit einem Reibschluss in den Vertiefungen 16 gehalten. Andererseits ergibt das Untergreifen der Arme 3, 4 unter den Innenflansch 9 eine formschlüssige Verbindung zwischen dem Deckel 10 und dem Rahmen 8.

Wesentlich ist weiter, dass die Verriegelungsvorrichtung 1 und der Durchgang 12 keine maschinelle Bearbeitung erfahren müssen. Das gilt für alle hier beschriebenen Verriegelungsvorrichtungen und die entsprechenden Partien im Rahmen 9 oder im Deckel 10. Weiter ist die Parallelität der Vertiefungen 16 nicht von Bedeutung. Wichtig ist, dass die Arme 3, 4 eine Zusammendrückung erfahren und damit in dem Deckel 10 durch einen Reibschluss gehalten sind. Das Querschnittprofil der Arme 3, 4 ist hier zweckmässig rechteckig. Bei der Demontage der Verriegelungsvorrichtung 1 ist es erforderlich, die Arme 3, 4 soweit zusammenzudrücken, damit die vorspringende Fläche 5 nicht in dem Grund der Vertiefung 16 anstösst.

Fig. 5 und 6 zeigen eine ähnliche Anordnung wie in Fig. 3 und 4. Der Unterschied besteht darin, dass die Arme 3, 4 der Verriegelungsvorrichtung 1 in nicht montiertem Zustand etwa parallel zu einander verlaufen, jedoch bei der Montage gespreizt werden, siehe Fig. 6. Zu diesem Zweck sind anstelle der Vertiefungen 16 geschlossene Bohrungen 18 vorgesehen. Ein weiterer Unterschied besteht darin, dass die vorspringenden Flächen 5 jetzt auf den zueinander gerichteten Seiten der Arme 3, 4 angeordnet sind. In Fig. 6 ist weiter angedeutet, dass die Oeffnung 6 im Haltekopf 2 eine abgesetzte Partie 19 aufweist, unter welche das Werkzeug zum Oeffnen der Verriegelungsvorrichtung 1 angesetzt werden kann. In Fig. 5 und 6 sind dieselben Bezugszeichen verwendet, soweit sie identische Teile von Fig. 3 und 4 bezeichnen.

In Fig. 7 und 8 ist eine zweite Verriegelungsvorrichtung 20 dargestellt. Sie unterscheidet sich von der Verriegelungsvorrichtung 1 dadurch, dass sie nur einen einzigen gebogenen Arm 21 aufweist, von dem einige Querschnittprofile in Fig. 9 dargestellt sind. Ein weiterer Unterschied besteht darin, dass zwei Oeffnungen 6 beidseits des Armes 21 angeordnet sind, welche ebenfalls der Demontage der Verriegelungsvorrichtung 20 dienen.

In Fig. 10 und 11 ist der Einbau der Verriegelungsvorrichtung nach Fig. 7 und 8 in eine Abdeckung 7 dargestellt. Im Deckel 10 der Abdeckung 7 ist in der Erweiterung 13 nur eine einzige Bohrung 22 vorgesehen, in welche der Arm 21 der Verriegelungsvorrichtung 20 eingeführt wird. Wie aus Fig. 10 ersichtlich ist, ist der Krümmungsradius der Bohrung 22 kleiner als der Krümmungsradius des Armes 21. Dadurch wird der Arm in der Bohrung 22 elastisch deformiert und ist mittels eines Reibschlusses gehalten. Das freie Ende des Armes 21 ragt unter den Innenflansch 9 des Rahmens 8.

In Fig. 12 ist dieselbe Verriegelungsvorrichtung 20 wie in Fig. 10 und 11 dargestellt, jedoch ist der Kanal 22 mit einem grösseren Krümmungsradius ausgeführt als der Krümmungsradius des Armes 21. Es entsteht ebenfalls eine elastische Verformung des Armes 21 und damit die Bildung eines Reibungsschlusses zwischen dem Arm 21 und der Bohrung 22. Das freie Ende des Armes 21 ragt wie bei den vorhergehenden Verriegelungsvorrichtungen unter den Rahmen 8 und bildet eine formschlüssige Verbindung.

In Fig. 13, 14 und 15 ist eine dritte Verriegelungsvorrichtung 25 dargestellt, welche mit zwei im wesentlichen geraden Armen 26 ausgeführt ist. Im Deckel 10 sind Bohrungen 27 eingearbeitet, während im Rahmen Vertiefungen 28 ausgespart sind, welche eine von der Richtung der Bohrungen 27 abweichende Richtung aufweisen. Wie aus Fig. 14 ersichtlich ist, sind die Vertiefungen 28 gegeneinander geneigt. Wenn nun die Verriegelungsvorrichtung 25 eingesetzt wird, entsteht in den Vertiefungen 28 ein Reibschluss zwischen den Armen 26 und den Wänden der Vertiefungen 28. Der Deckel 10 wird somit im Rahmen 8 durch einen Reibschluss gehalten. Damit die Vertiefungen 28 im Rahmen 8 vorgesehen werden können, wird der Innenflansch 9 des Rahmens 8 an dieser Stelle in anderer Weise ausgebildet, so dass eine unterbrochene Partie 29 entsteht, die mit unterbrochenen Partien 30, 31 des Deckels oder Rostes zusammenwirken. Es ist nun ohne Schwierigkeit erkennbar, dass der Deckel 10 oder Rost ohne Oeffnung der Verriegelungsvorrichtung 1 zwar angehoben, aber nicht entfernt werden kann, da am oberen Ende der Vertiefungen 28 eine Verringerung des freien Durchganges der Vertiefungen durch untere Partien 30, 31 des Deckels 10 oder Rostes und damit ein Klemmen des Armes 26 auftritt. Dies bedeutet, dass ausser dem Reibschluss eine Blockierung des Deckels 10 oder Rostes vorliegt.

In Fig. 16 besteht der Unterschied gegenüber Fig. 13 bis 15 darin, dass die Vertiefungen 28 auseinander verlaufen. Der Reibschluss zwischen den Armen 26 und den Vertiefungen 28 entsteht durch elastische Verformung der Arme 26. Auch hier liegt eine Blockierung des Deckels 10 oder Rostes wie in Fig. 16 vor, so dass ohne Oeffnen der Verriegelungseinrichtung 1 der Deckel 10 oder Rost nur angehoben, aber nicht entfernt werden kann.

In Fig. 17 und 18 ist eine vierte Verriegelungsvorrichtung 35 dargestellt. Am Haitekopf 2 ist ein gerader Arm 36 befestigt, welcher eine gekrümmte Partie 37 aufweist.

In Fig. 19, 20 und 21 ist die vierte Verriegelungsvorrichtung 35 in montiertem Zustand dargestellt. Im Deckel 10 ist eine Bohrung 38 vorgesehen, an die eine Vertiefung 39 im Rahmen 8 anschliesst, die mit der Bohrung 38 im wesentlichen fluchtet. Der Reibschluss wird durch die gekrümmte Partie 37 und die Seitenwandungen der Vertiefungen 39 hergestellt.

In Fig. 21 ist dieselbe Verriegelungsvorrichtung 35 dargestellt, nur ist jetzt in diesem Fall der Arm länger als in Fig. 20, so dass die gekrümmte Partie 37 bei der Vertiefung 39 hervorragt. Es entsteht hier eher ein Formschluss als ein Reibschluss.

Die beschriebenen Verriegelungsvorrichtungen 1, 20, 25, 35, 40 können aus Stahl, duktilem Gusseisen und Kunststoff hergestellt sein. Die gleichen Materialien können auch für die Herstellung der Teile der Abdeckung 7, d. h. des Deckels 10 oder des Rostes und des Rahmens 8 verwendet werden. Die Materialien müssen soweit elastisch verformt werden können, dass sie die Verformungen bei der Montage und im eingebauten Zustand aushalten.

## Patentansprüche

1. Abdeckung eines Schachtes oder einer Bodenöffnung, bestehend aus einem Rahmen (8) und einem in denselben eingesetzten Deckel (10) oder Rost sowie einer Verriegelungsvorrichtung (1, 20, 25, 35), **dadurch gekennzeichnet, dass** die Verriegelungsvorrichtung (1, 20, 25, 35) abnehmbar ausgebildet ist und mit mindestens einen Arm (3, 4, 21, 26, 36) versehen ist, welcher unter elastischer Biegung in eine im Deckel (10) bzw. Rost oder im Deckel (10) bzw. Rost und im Rahmen (8) vorgesehene Ausnehmung (16, 18, 22, 27, 28, 38, 39), deren Verlauf von dem des Arms (3, 4, 21, 26, 36) im undeformierten Zustand abweicht, derart eingeführt ist, dass er durch Reibschluss in der Ausnehmung festgehalten ist und eine mindestens kraftschlüssige Verriegelung zwischen dem Rahmen (8) und dem Deckel (10) bzw. Rost herstellt.

2. Abdeckung nach Anspruch 1**, dadurch gekennzeichnet, dass** die Verriegelungsvorrichtung (1, 20, 25, 35) einen Haltekopf (2) aufweist, an dem der mindestens eine Arm (3, 4, 21, 26) befestigt ist.

3. Abdeckung nach Anspruch 2, **dadurch gekennzeichnet, dass** die Ausnehmung im Deckel (10) oder Rost gebildet ist und der mindestens eine Arm (3, 4, 21) zur formschlüssigen Verriegelung des Deckels (10) bzw. Rostes im Rahmen (8) unter einen Teil, z. B. einen Innenflansch (9) desselben ragt.

4. Abdeckung nach Anspruch 2 oder 3, **dadurch gekennzeichnet, dass** der mindestens eine Arm (3, 4) im Bereich seines freien Endes eine vorspringende Fläche (5) aufweist, welche eine Entfernung der Verriegelungsvorrichtung (1, 12) erschwert.

5. Abdeckung nach Anspruch 1 oder 2, **dadurch gekennzeichnet, dass** die Ausnehmung sich durch den Deckel (10) oder Rost und den Rahmen (8) erstreckt.

6. Abdeckung nach Anspruch 2, **dadurch gekennzeichnet, dass** der mindestens eine Arm (26) der Verriegelungsvorrichtung (25) als gerader Stab ausgebildet ist und die Ausnehmung durch eine Bohrung (27) oder Vertiefung im Deckel (10) oder Rost und eine einseitig durch den Rahmen (8) begrenzte, in der Richtung von besagter Bohrung (27) oder Vertiefung im Deckel (10) bzw. Rost abweichende Vertiefung (28) gebildet ist.

7. Abdeckung nach Anspruch 6, **dadurch gekennzeichnet, dass** beim Anheben des Deckels (10) oder Rostes wegen einer dadurch hervorgerufenen Verringerung des freien Durchgangs am oberen Ende der Vertiefung (28) durch eine Partie (32) oder Partien (30, 31) des Deckels (10) bzw. Rostes eine Blockierung des Armes (26) durch Klemmen im so verengten Durchgang erfolgt.

8. Abdeckung nach Anspruch 1, **dadurch gekennzeichnet, dass** der mindestens eine Arm (36) der Verriegelungsvorrichtung (35) mit einer gewölbten Partie (37) in eine Vertiefung (39) im Rahmen (8) ragt und mit demselben einen Reibschluss bildet.

## Claims

1. Covering of a shaft or of a ground opening comprising a frame (8) and a cover (10) or grid inserted into the frame as well as an interlocking device (1, 20, 25, 35), characterized in that the interlocking device (1, 20, 25, 35) is constructed so that it can be removed and it is provided with at least one arm (3, 4, 21, 26, 36) provided in the cover (10) or grid or in the cover (10) or grid and in the frame (8), which with elastic bending is introduced into a recess (16, 18, 22, 27, 28, 38, 39), the course of the recess differing from that of the arm (3, 4, 21, 26, 36) in the undeformed state, in such a way that it is secured in the recess by frictional engagement and produces between the frame (8) and the cover (10) or grid an interlocking which is at least force-locking.

2. Covering according to claim 1, characterized in that the interlocking device (1, 20, 25, 35) has a holding head (2), to which the at least one arm (3, 4, 21, 26) is fastened.

3. Covering according to claim 2, characterized in that the recess is formed in the cover (10) or grid and the at least one arm (3, 4, 21) for the form-locking interlocking of the cover (10) or grid in the frame (8) projects under one part, for example an inner flange (9) of the same.

4. Covering according to claim 2 or 3, characterized in that the at least one arm (3, 4) in the region of its free end has a projecting surface (5), which makes removal of the interlocking device (1, 12) difficult.

5. Covering according to claim 1 or 2, characterized in that the recess extends through the cover (10) or grid and the frame (8).

6. Covering according to claim 2, characterized in that the at least one arm (26) of the interlocking device (25) is constructed as a straight bar and the recess is formed by a borehole (27) or depression in the cover (10) or grid and a depression (28) limited on one side by the frame (8) and deviating in the direction of said borehole (27) or depression in the cover (10) or grid.

7. Covering according to claim 6, characterized in that with the lifting of the cover (10) or grid, because of a reduction of the open passage caused thereby, at the upper end of the depression (28) through one part (32) or parts (30, 31) of the cover (10) or grid a blocking of the arm (26) takes place through clamping in the passage narrowed in this way.

8. Covering according to claim 1, characterized in that the at least one arm (36) of the interlocking device (35) projects with an arched part (37) into a depression (39) in the frame (8) and forms with the same a frictional engagement.

## Revendications

1. Couverture d'un puits ou d'une ouverture pratiquée dans le sol, constituée d'un cadre (8) et d'un couvercle (10) placé dans celui-ci ou d'une grille ainsi que d'un dispositif de verrouillage (1, 20, 25, 35), caractérisée en ce que le dispositif de verrouillage (1, 20, 25, 35) est amovible et est pourvu d'au moins un bras (3, 4, 21, 26, 36) qui, par flexion élastique, est introduit dans un évidement (16, 18, 22, 27, 28, 38, 39) prévu dans le couvercle (10) ou la grille, ou dans le couvercle (10) ou la grille et dans le cadre (8), dont le parcours diffère, à l'état non déformé, de celui du bras (3, 4, 21, 26, 36), de manière qu'il soit maintenu par friction dans l'évidement et de manière qu'il soit réalisé un verrouillage au moins par force entre le cadre (8) et le couvercle (10) ou la grille.

2. Couverture selon la revendication 1, caractérisée en ce que le dispositif de verrouillage (1, 20, 25, 35) comporte une tête de retenue (2) sur laquelle est fixé au moins un bras (3, 4, 21, 26).

3. Couverture selon la revendication 2, caractérisée en ce que l'évidement est pratiqué dans le couvercle (10) ou la grille et en ce qu'au moins un bras (3, 4, 21) de celui-ci passe sous un élément, par exemple une bride intérieure (9), en vue du verrouillage par concordance de forme du couvercle (10) ou de la grille dans le cadre (8).

4. Couverture selon la revendication 2 ou 3, caractérisée en ce qu'un bras (3, 4) au moins présente, dans la région de son extrémité libre, une surface (5) saillante qui rend plus difficile un enlèvement du dispositif de verrouillage (1, 12).

5. Couverture selon la revendication 1 ou 2, caractérisée en ce que l'évidement s'étend à travers le couvercle (10) ou la grille et le cadre (8).

6. Couverture selon la revendication 2, caractérisée en ce qu'un bras (26) au moins du dispositif de verrouillage (25) est conçu sous la forme d'un barreau droit et en ce que l'évidement est formé par un trou (27) ou un creux du couvercle (10) ou de la grille et par un creux (28) limité d'un côté par le cadre (8), s'éloignant dans la direction du trou (27) mentionné ou du creux pratiqué dans le couvercle (10) ou la grille.

7. Couverture selon la revendication 6, caractérisée en ce que lorsqu'on relève le couvercle (10) ou la grille, à cause d'une réduction, ainsi provoquée, du passage à l'extrémité supérieure du creux (28), par une partie (32) ou des parties (30, 31) du couvercle (10) ou de la grille, il se produit un blocage du bras (26) par serrage dans le passage ainsi rétréci.

8. Couverture selon la revendication 1, caractérisée en ce qu'un bras au moins (36) du dispositif de verrouillage (35) pénètre, par une partie (37) bombée, dans un creux (39) du cadre (8) et forme avec celui-ci un assemblage par friction.
